# EUROPÄISCHE PATENTSCHRIFT

(11) **EP 0 978 108 B1**
(45) Veröffentlichungstag und Bekanntmachung des Hinweises auf die Patenterteilung: **27.04.2005**
(21) Anmeldenummer: 98932026.2
(22) Anmeldetag: 24.04.1998
(51) Int. Cl.: G07D 1/00

(54) **ANWENDUNG UND VERFAHREN ZUR PRÜFUNG VON DOKUMENTEN MIT BEUGUNGSOPTISCH WIRKSAMEN SICHERHEITSSCHICHTEN**
APPLICATION AND METHOD FOR CHECKING DOCUMENTS WITH EFFECTIVE OPTICAL DIFFRACTION SECURITY LAYER
UTILISATION ET PROCEDE POUR LE CONTROLE DE DOCUMENTS A COUCHES DE SECURITE DIFFRINGENTES

(30) Priorität: 25.04.1997 DE 19718916
(43) Veröffentlichungstag der Anmeldung: 09.02.2000
(73) Patentinhaber: WHD elektronische Prüftechnik GmbH, 01129 Dresden (DE)
(72) Erfinder: PUTTKAMMER, Frank, D-01640 Coswig (DE)
(74) Vertreter: Heitsch, Wolfgang
(86) Internationale Anmeldenummer: PCT/DE1998/001182
(87) Internationale Veröffentlichungsnummer: WO 1998/049655

(56) Entgegenhaltungen:
- EP-A- 0 019 191
- EP-A- 0 097 570
- EP-A- 0 360 969
- EP-A- 0 543 058
- GB-A- 1 163 137
- US-A- 4 255 652
- US-A- 4 913 504
- US-A- 5 122 754
- US-A- 5 248 544
- US-A- 5 388 862

## Beschreibung

Die Erfindung bezieht sich auf eine Anwendung und ein Verfahren zur Prüfung von Dokumenten.

Bisher werden Dokumente mit beugungsoptischen Sicherheitsschichten, insbesondere Hologrammen, mit aufwendiger optischer Prüftechnik kontrolliert. Dabei muß das Prüfobjekt sehr genau positioniert werden. Der gesamte Prüfprozeß dauert dabei so lange, daß diese Prüfverfahren in schnellaufenden Bearbeitungsmaschinen keine Anwendung finden. Ein Test beispielsweise von Banknoten mit Hologrammechtheitsmerkmal ist innerhalb einer Banknotenzählmaschine nicht möglich, da diese mit Geschwindigkeiten zwischen 500 und 1500 Banknoten pro Minute und darüber hinaus arbeitet. Die DE 27 47 156 beschreibt ein Verfahren und ein Prüfgerät zur Echtheitsprüfung holographisch abgesicherter Identitätskarten. Das Hologramm wird reproduziert und eine Sichtkontrolle durchgeführt. Für eine schnelle, effiziente, personenunabhängige Prüfung ist dieses Verfahren nicht geeignet. In der EP 0 042 946 wird eine Vorrichtung zur Erzeugung von Abtastmustern beschrieben, die mittels Laser, Spiegel- und Linsensystem sowie einem Photodetektor geprüft werden. Der ökonomische Aufwand ist auch in diesem Fall sehr hoch. Er würde noch weiter steigen, wenn das Prüfgut unsortiert kontrolliert werden soll. Um eine Vorsortierung zu vermeiden, wäre eine mehrfache Anordnung des Echtheitsprüfsystems notwendig.

Die US 4,255,652 sowie die EP 0 097 570 A2 beinhalten Echtheitsprüfungen von Dokumenten, wobei von mindestens einem Sicherheitselement mit einer elektrischen Kodierung von Informationen mittels balkenförmiger, elektrisch leitender Strukturen durch kapazitive Abtastung die elektrische Leitfähigkeit bestimmt und durch Referenzsignalvergleich ausgewertet wird. Insbesondere feine Strukturen, wie sie beispielsweise in Hologrammen anzutreffen sind, lassen sich durch die angegebenen Verfahren nicht detektieren. Die US 4,913,504 beschreibt die Herstellung von metallischen Hologrammen, ohne auf eine neuartige sicherheitsrelevante Echtheitsprüfung einzugehen.

Aufgabe der Erfindung ist es, die Nachteile des Standes der Technik zu beseitigen und eine Anwendung und ein Verfahren zur Prüfung von Dokumenten mit beugungsoptisch wirksamen Sicherheitsschichten, insbesondere Hologrammen, vorzuschlagen, die schnell, personenunabhängig und mit geringem Aufwand zu realisieren sind. Das Verfahren soll sowohl in Dokumentenprüfeinrichtungen und Geldbearbeitungsmaschinen, als auch in Handprüfgeräten zur Prüfung von Dokumenten mit beugungsoptisch wirksamen Sicherheitsschichten Anwendung finden.

Diese Aufgabenstellung wird durch die im kennzeichnenden Teil des Anspruchs 1 gegebenen Merkmale gelöst.

Der Einsatz von Hologrammen und anderen beugungsoptisch wirksamen Sicherheitsschichten zur Sicherung von Urkunden und anderen Wertpapieren sowie Banknoten gegen Fälschungen ist gegenwärtig immer häufiger anzutreffen. Eine schnelle Prüfbarkeit stellt eine weitere Sicherheitsstufe beim Bewerten der beugungsoptisch wirksamen Schichten als Echtheitsmerkmal dar. Beugungsoptisch wirksame Schichten bestehen unter anderem aus einer metallisierten Schicht. Diese Metallisierungsschicht ist elektrisch leitend. Entsprechend der Schichtdicke ändert sich die elektrische Leitfähigkeit. Die beugungsoptisch wirksame Schicht weist eine diskontinuierliche Metallisierungsschicht und/oder partiell metallische Schichten und/oder Zonen metallischer Schichten in unterschiedlichen Ebenen auf. Es sind verschiedene Meßverfahren bekannt, welche eine elektrische Leitfähigkeit nachweisen. In der Praxis hat sich das kontaktlose, kapazitive Meßverfahren als praktikabel erwiesen. Bei diesem Verfahren zur Prüfung von Sicherheitsdokumenten wird die kapazitive Kopplung zwischen Sender und Empfänger und Übertragung von Energie zwischen Sender und Empfänger durch Überbrückung eines elektromagnetischen Feldes durch elektrisch leitende Sicherheitsmaterialien ausgenutzt. Eine nachfolgende Auswerteelektronik vergleicht das Signalbild des Prüflings mit entsprechenden Referenzsignalen. Der Vergleich liefert ein klassifizierendes Signal zur Weiterverarbeitung. Dementsprechend könnte beispielsweise ein als Falsifikat erkanntes Dokument aussortiert werden, indem die Prüfeinrichtung gestoppt wird. Das Signalbild ist abhängig von der Struktur der metallisierten Schicht der beugungsoptisch wirksamen Schicht. Weisen die beugungsoptisch wirksamen Schichten eine diskontinuierliche Metallisierungsschicht auf, so besitzen mehrere Segmente der Metallisierungsschicht unterschiedliche elektrische Leitfähigkeiten. Die Praxis hat gezeigt, daß diese unterschiedlichen Leitfähigkeiten sich auf das Signalbild auswirken.

Eine weitere Erhöhung der Prüfsicherheit ergibt sich aus der Kombination der Prüfung der elektrischen Leitfähigkeit mit weiteren Echtheitsmerkmalen der beugungsoptisch wirksamen Schicht. Durch Einbringen von zusätzlichen Echtheitsmerkmalen in demetallisierte Segmente innerhalb von diskontinuierlichen Metallisierungsschichten und/oder partiell metallischen Schichten und/oder zwischen Zonen metallischer Schichten in unterschiedlichen Ebenen lassen sich gleichzeitig diese Merkmale sowie die elektrische Leitfähigkeit prüfen. Mittels der Auswerteelektronik wird ein Echtheitssignal eines weiteren Sensors zur Echtheitsbestimmung logisch mit dem Sensor zur Messung der elektrischen Leitfähigkeit verknüpft. Am Ausgang der Auswerteelektronik liegt ein die beugungsoptisch wirksame Schicht klassifizierendes Signal zur weiteren Verarbeitung an. Dieses zusätzliche Echtheitsmerkmal besitzt fluoreszierende, phosphoreszierende oder Licht absorbierende Eigenschaften oder unterscheidet sich durch unterschiedliche magnetische Eigenschaften von dessen Umgebung. Dementsprechend findet ein optischer oder magnetischer Sensor Anwendung. Zur Verminderung von Detektions- und Meßfehlern wird vorzugsweise ein Sensorträger verwendet. Dieser Sensorträger nimmt alle Sensoren zur Detektion von Echtheitsmerkmalen auf. Die Abstände zwischen den Sensoren werden so minimiert und die Sensoren immer in definierter Lage angeordnet. Um Störeinflüsse zu vermeiden, wird der Sensorträger kompakt mit einer Platine verbunden, welche die Auswerteelektronik trägt. Die gesamte Prüfeinrichtung befindet sich innerhalb von Bearbeitungsmaschinen, so daß keine zusätzlichen Aufwendungen zum Transport der Prüfobjekte notwendig sind.

Die Merkmale der Erfindung gehen außer aus den Ansprüchen auch aus der Beschreibung und den Zeichnungen hervor, wobei die einzelnen Merkmale jeweils für sich allein oder zu mehreren in Form von Unterkombinationen vorteilhafte, schutzfähige Ausführungen darstellen, für die hier Schutz beansprucht wird. Ein Ausführungsbeispiel der Erfindung ist in den Zeichnungen dargestellt und wird im folgenden Ausführungsbeispiel näher erläutert.

In den Zeichnungen zeigen:
- Fig. 1: schematischer Schnitt durch eine Bearbeitungsmaschine mit Prüfvorrichtung,
- Fig. 2a: schematischer Schnitt durch ein Hologramm mit demetallisierten Segmenten
- Fig. 2b: Spannungs-Zeit-Diagramm des Auswertesignals
- Fig. 3a: schematischer Schnitt durch ein Hologramm mit diskontinuierlicher Metallisierungsschicht
- Fig. 3b: Spannungs-Zeit-Diagramm des Auswertesignals
- Fig. 4a: schematischer Schnitt durch ein Hologramm mit UV-Echtheitsmerkmal
- Fig. 4b: Spannungs-Zeit-Diagramm des Auswertesignals der elektrischen Leitfähigkeitsprüfung
- Fig. 4c: Spannungs-Zeit-Diagramm des Auswertesignals des UV-Sensors

Das erfindungsgemäße Prüfverfahren sieht vor, daß in Banknotenzählmaschinen an geeigneten Positionen die entsprechenden Sensoren installiert werden. Die Sensoren zur Detektierung der elektrischen Leitfähigkeit sind derart ausgebildet, daß die gesamte Banknotenwegbreite überwacht wird, so daß der Sensor die Banknoten lageneutral prüfen kann. Optische oder mechanische Sensoren erfassen die Anwesenheit einer Banknote und liefern ein Referenzsignal für die Zeitsteuerung der Prüfvorrichtung **4.** Gleichfalls werden dadurch die Sensoren zur Echtheitsprüfung des Hologramms aktiviert. Durch Aufzeichnung des gesamten Zeitfensters vom Beginn der Banknote bis zu ihrem Ende ist die Position des Hologramms auf der Banknote feststellbar.
In Fig. 1 wird dargestellt, wie die Prüfvorrichtung **4** im Transportweg der Banknote angeordnet ist. Die Banknotenzählmaschine beinhaltet ein Einzugsrad **1**, Transporträder **2**, eine Banknoten-leiteinrichtung **3** und eine Prüfvorrichtung **4**.
Fig. 2a zeigt einen schematischen Schnitt durch ein Hologramm mit einer Trägerschicht **11** und einer partiell metallischen Schicht **12**. Die partiell metallische Schicht **12** beinhaltet mehrere demetallisierte Segmente **13**. In Fig. 2b ist das zugehörige Auswertesignal in einem Spannungs-Zeit-Diagramm dargestellt.
Fig. 3a zeigt einen schematischen Schnitt durch ein Hologramm mit einer Trägerschicht **11** und einer diskontinuierlichen Metallisierungsschicht **14**. Die diskontinuierliche Metallisierungsschicht **14** beinhaltet Segmente **15, 16, 17, 18, 19** mit unterschiedlicher elektrischer Leitfähigkeit. In Fig. 3b ist das zugehörige Auswertesignal in einem Spannungs-Zeit-Diagramm dargestellt.
Fig. 4a zeigt einen schematischen Schnitt durch ein Hologramm mit einer Trägerschicht **11** und einer diskontinuierlichen Metallisierungsschicht **20**. Die diskontinuierliche Metallisierungsschicht **20** beinhaltet demetallisierte Segmente **21** sowie zusätzliche Echtheitsprüfmerkmale. Bei diesen Echtheitsmerkmalen handelt es sich um fluoreszierende Farben **22**, die bei der Prüfung mittels UV-Licht angeregt und mittels Photosensoren detektiert werden. Vorzugsweise befinden sich die zusätzlichen Echtheitsprüfmerkmale innerhalb der demetallisierten Segmente **21**. In Fig. 4b ist das zugehörige Auswertesignal des kapazitiv arbeitenden, die elektrische Leitfähigkeit prüfenden Sensors in einem Spannungs-Zeit-Diagramm dargestellt. Fig. 4c zeigt in einem Spannungs-Zeitdiagramm den Verlauf des Auswertesignals des Photosensors.

In der vorliegenden Erfindung wurde anhand eines konkreten Ausführungsbeispiels die Prüfung von Dokumenten mit beugungsoptisch wirksamen Sicherheitsschichten erläutert. Es sei aber vermerkt, daß die vorliegende Erfindung nicht auf die Einzelheiten der Beschreibung im Ausführungsbeispiel eingeschränkt ist, da im Rahmen der Patentansprüche Änderungen und Abwandlungen beansprucht werden.

## Patentansprüche

1. Anwendung des Verfahrens zur Prüfung von Dokumenten unter Nutzung der kapazitiven Kopplung zwischen Sender und Empfänger und Übertragung von Energie zwischen Sender und Empfänger durch elektrisch leitende Sicherheitsmaterialien, **dadurch gekennzeichnet, daß** zur Echtheitsprüfung von Dokumenten mit beugungsoptisch wirksamen Sicherheitsschichten mit diskontinuierlicher Metallisierungsschicht **(14)** oder partiell metallischen Schichten **(12, 20)** oder Zonen metallischer Schichten in unterschiedlichen Ebenen die elektrische Leitfähigkeit bestimmt und ausgewertet wird.

2. Anwendung des Verfahrens nach Anspruch 1, **dadurch gekennzeichnet, daß** zur Echtheitsprüfung von Dokumenten mit beugungsoptisch wirksamen Sicherheitsschichten mit diskontinuierlicher Metallisierungsschicht **(14)** und partiell metallischen Schichten **(12, 20)** die elektrische Leitfähigkeit bestimmt und ausgewertet wird.

3. Anwendung des Verfahrens nach Anspruch 1, **dadurch gekennzeichnet, daß** zur Echtheitsprüfung von Dokumenten mit beugungsoptisch wirksamen Sicherheitsschichten mit diskontinuierlicher Metallisierungsschicht **(14)** und Zonen metallischer Schichten in unterschiedlichen Ebenen die elektrische Leitfähigkeit bestimmt und ausgewertet wird.

4. Anwendung des Verfahrens nach Anspruch 1, **dadurch gekennzeichnet, daß** zur Echtheitsprüfung von Dokumenten mit beugungsoptisch wirksamen Sicherheitsschichten mit partiell metallischen Schichten **(12, 20)** und Zonen metallischer Schichten in unterschiedlichen Ebenen die elektrische Leitfähigkeit bestimmt und ausgewertet wird.

5. Anwendung des Verfahrens nach Anspruch 1, **dadurch gekennzeichnet, daß** zur Echtheitsprüfung von Dokumenten mit beugungsoptisch wirksamen Sicherheitsschichten mit diskontinuierlicher Metallisierungsschicht **(14)** und partiell metallischen Schichten **(12, 20)** und Zonen metallischer Schichten in unterschiedlichen Ebenen die elektrische Leitfähigkeit bestimmt und ausgewertet wird.

6. Anwendung des Verfahrens nach einem oder mehreren der Ansprüche 1 bis 5, **gekennzeichnet durch** die Prüfung von zusätzlich einbringbaren Echtheitsmerkmalen innerhalb demetallisierter Segmente innerhalb von diskontinuierlichen Metallisierungsschichten **(14)** und/oder partiell metallischen Schichten **(12, 20)** und/oder zwischen Zonen metallischer Schichten in unterschiedlichen Ebenen.

7. Anwendung des Verfahrens nach Anspruch 6, **gekennzeichnet durch** die Prüfung der fluoreszierenden Eigenschaften des zusätzlich einbringbaren Echtheitsmerkmals.

8. Anwendung des Verfahrens nach Anspruch 6, **gekennzeichnet durch** die Prüfung der phosphoreszierenden Eigenschaften des zusätzlich einbringbaren Echtheitsmerkmals.

9. Anwendung des Verfahrens nach Anspruch 6, **gekennzeichnet durch** die Prüfung der Licht absorbierenden Eigenschaften des zusätzlich einbringbaren Echtheitsmerkmals.

10. Anwendung des Verfahrens nach Anspruch 6, **gekennzeichnet durch** die Prüfung sich von der Umgebung unterscheidender magnetischer Eigenschaften des zusätzlich einbringbaren Echtheitsmerkmals.

11. Anwendung des Verfahrens nach einem oder mehreren der vorhergehenden Ansprüche, **dadurch gekennzeichnet, daß** die beugungsoptisch wirksame Sicherheitsschicht ein Hologramm ist.

12. Anwendung des Verfahrens nach einem oder mehreren der vorhergehenden Ansprüche, **gekennzeichnet durch** die Prüfung von Hologrammen in schnellaufenden Bearbeitungsmaschinen mit einer Geschwindigkeit bis 2000 Dokumente je Minute.

13. Anwendung des Verfahrens nach einem oder mehreren der vorhergehenden Ansprüche, **gekennzeichnet durch** die Prüfung von Hologrammen in Handgeräten.

14. Verfahren zur Prüfung von Dokumenten unter Nutzung der kapazitiven Kopplung zwischen Sender und Empfänger und Übertragung von Energie zwischen Sender und Empfänger durch elektrisch leitende Sicherheitsmaterialien, **dadurch gekennzeichnet, daß** ein zu prüfendes Dokument mit beugungsoptisch wirksamer Sicherheitsschicht mit diskontinuierlicher Metallisierungsschicht **(14)** und/oder partiell metallischen Schichten **(12, 20)** und/oder Zonen metallischer Schichten in unterschiedlichen Ebenen an einer Sensorelektronik mit definierter Geschwindigkeit vorbeigeführt wird, Energie kapazitiv von einer oder mehreren Sendeelektroden über Metallisierungsschichten zu einer oder mehreren Empfangselektroden übertragen wird und die an der oder den Empfangselektroden anliegenden Signale mittels einer Auswerteelektronik verstärkt, mit einem Referenzsignal verglichen werden und am Ausgang der Auswerteelektronik ein das Dokument klassifizierendes Signal zur weiteren Verarbeitung anliegt.

15. Verfahren nach Anspruch 14, **dadurch gekennzeichnet, daß** ein Dokument mit beugungsoptisch wirksamen Sicherheitsschichten in mindestens zwei unterschiedlichen Prüfrichtungen geprüft wird.

16. Verfahren nach Anspruch 14, **dadurch gekennzeichnet, daß** mittels der Auswerteelektronik das klassifizierende Signal mit einem Echtheitssignal eines zusätzlich einbringbaren Echtheitsmerkmals nach dessen Prüfung mittels eines weiteren Sensors logisch verknüpft wird und am Ausgang der Auswerteelektronik ein das Dokument klassifizierendes Verknüpfungssignal zur weiteren Verarbeitung anliegt.

## Claims

1. Application of a method for checking documents using the capacitive coupling between a transmitter and receiver and the transmission of energy between the transmitter and receiver through electrically conducting security materials, **characterized in that**, to check the authenticity of documents with diffractively effective security layers with a discontinuous metallization layer (14) or partially metal layers (12, 20) or zones of metal layers in different planes, the electrical conductivity is determined and evaluated.

2. Application of the method according to Claim 1, **characterized in that**, to check the authenticity of documents with diffractively effective security layers with a discontinuous metallization layer (14) and partially metal layers (12, 20), the electrical conductivity is determined and evaluated.

3. Application of the method according to Claim 1, **characterized in that**, to check the authenticity of documents with diffractively effective security layers with a discontinuous metallization layer (14) and zones of metal layers in different planes, the electrical conductivity is determined and evaluated.

4. Application of the method according to Claim 1, **characterized in that**, to check the authenticity of documents with diffractively effective security layers with partially metal layers (12, 20) and zones of metal layers in different planes, the electrical conductivity is determined and evaluated.

5. Application of the method according to Claim 1, **characterized in that**, to check the authenticity of documents with diffractively effective security layers with a discontinuous metallization layer (14) and partially metal layers (12, 20) and zones of metal layers in different planes, the electrical conductivity is determined and evaluated.

6. Application of the method according to one or more of Claims 1 to 5, **characterized by** checking authenticity features which can be additionally introduced within demetallized segments within discontinuous metallization layers (14) and/or partially metal layers (12, 20) and/or between zones of metal layers in different planes.

7. Application of the method according to Claim 6, **characterized by** checking the fluorescent properties of the authenticity feature which can be additionally introduced.

8. Application of the method according to Claim 6, **characterized by** checking the phosphorescent properties of the authenticity feature which can be additionally introduced.

9. Application of the method according to Claim 6, **characterized by** checking the light-absorbing properties of the authenticity feature which can be additionally introduced.

10. Application of the method according to Claim 6, **characterized by** checking magnetic properties of the authenticity feature which can be additionally introduced that differ from the ambience.

11. Application of the method according to one or more of the preceding claims, **characterized in that** the diffractively effective security layer is a hologram.

12. Application of the method according to one or more of the preceding claims, **characterized by** the checking of holograms in high-speed processing machines at a speed of up to 2000 documents per minute.

13. Application of the method according to one or more of the preceding claims, **characterized by** the checking of holograms in handheld devices.

14. Method for checking documents using the capacitive coupling between a transmitter and receiver and the transmission of energy between the transmitter and receiver through electrically conducting security materials, **characterized in that** a document to be checked with a diffractively effective security layer with a discontinuous metallization layer (14) and/or partially metal layers (12, 20) and/or zones of metal layers in different planes is made to pass at a defined speed by sensor electronics, energy is transmitted capacitively from one or more transmitting electrodes via metallization layers to one or more receiving electrodes and the signals present at the receiving electrode or electrodes are amplified by means of evaluation electronics, compared with a reference signal and a signal classifying the document is present at the output of the evaluation electronics for further processing.

15. Method according to Claim 14, **characterized in that** a document with diffractively effective security layers is checked in at least two different checking directions.

16. Method according to Claim 14, **characterized in that**, by means of the evaluation electronics, a classifying signal is logically combined with an authenticity signal of an authenticity feature which can be additionally introduced after checking of the latter by means of a further sensor, and a combinational logic signal classifying the document is present at the output of the evaluation electronics for further processing.

## Revendications

1. Application d'un procédé pour contrôler des documents en utilisant le couplage capacitif entre un émetteur et un récepteur et la transmission d'énergie entre l'émetteur et le récepteur par des éléments de sécurité conducteurs de l'électricité, **caractérisée en ce que**, pour contrôler l'authenticité de documents dotés de couches de sécurité à effet diffringent avec une couche de métallisation discontinue (14) ou des couches partiellement métalliques (12, 20) ou des zones de couches métalliques sur différents niveaux, la conductivité électrique est déterminée et analysée.

2. Application du procédé selon la revendication 1, **caractérisée en ce que**, pour contrôler l'authenticité de documents dotés de couches de sécurité à effet diffringent avec une couche de métallisation discontinue (14) et des couches partiellement métalliques (12, 20), la conductivité électrique est déterminée et analysée.

3. Application du procédé selon la revendication 1, **caractérisée en ce que**, pour contrôler l'authenticité de documents dotés de couches de sécurité à effet diffringent avec une couche de métallisation discontinue (14) et des zones de couches métalliques sur différents niveaux, la conductivité électrique est déterminée et analysée.

4. Application du procédé selon la revendication 1, **caractérisée en ce que**, pour contrôler l'authenticité de documents dotés de couches de sécurité à effet diffringent avec des couches partiellement métalliques (12, 20) et des zones de couches métalliques sur différents niveaux, la conductivité électrique est déterminée et analysée.

5. Application du procédé selon la revendication 1, **caractérisée en ce que**, pour contrôler l'authenticité de documents dotés de couches de sécurité à effet diffringent avec une couche de métallisation discontinue (14) et des couches partiellement métalliques (12, 20) et des zones de couches métalliques sur différents niveaux, la conductivité électrique est déterminée et analysée.

6. Application du procédé selon une ou plusieurs des revendications 1 à 5, **caractérisée par** le contrôle de marques d'authenticité insérables supplémentaires à l'intérieur de segments non-métallisés à l'intérieur de couches de métallisation discontinues (14) et/ou de couches partiellement métalliques (12, 20) et/ou entre des zones de couches métalliques sur différents niveaux.

7. Application du procédé selon la revendication 6, **caractérisée par** le contrôle des propriétés fluorescentes de la marque d'authenticité insérable supplémentaire.

8. Application du procédé selon la revendication 6, **caractérisée par** le contrôle des propriétés phosphorescentes de la marque d'authenticité insérable supplémentaire.

9. Application du procédé selon la revendication 6, **caractérisée par** le contrôle des propriétés d'absorption de la lumière de la marque d'authenticité insérable supplémentaire.

10. Application du procédé selon la revendication 6, **caractérisée par** le contrôle des propriétés magnétiques se différenciant de celles de l'environnement de la marque d'authenticité insérable supplémentaire.

11. Application du procédé selon une ou plusieurs des revendications précédentes, **caractérisée en ce que** la couche de sécurité à effet diffringent est un hologramme.

12. Application du procédé selon une ou plusieurs des revendications précédentes, **caractérisée par** le contrôle d'hologrammes dans des machines de traitement rapides à une vitesse pouvant atteindre 2 000 documents par minute.

13. Application du procédé selon une ou plusieurs des revendications précédentes, **caractérisée par** le contrôle d'hologrammes dans des appareils manuels.

14. Procédé pour contrôler des documents en utilisant le couplage capacitif entre un émetteur et un récepteur et la transmission d'énergie entre l'émetteur et le récepteur par des matériaux de sécurité conducteurs de l'électricité, **caractérisé en ce qu'**un document à contrôler doté d'une couche de sécurité à effet diffringent avec une couche de métallisation discontinue (14) et/ou des couches partiellement métalliques (12, 20) et/ou des zones de couches métalliques sur différents niveaux est passé devant une unité électronique de détection à une vitesse définie, que l'énergie est transmise de manière capacitive d'une ou plusieurs électrodes d'émission par des couches de métallisation à une ou plusieurs électrodes de réception, que les signaux présents sur l'électrode ou les électrodes de réception sont amplifiés au moyen d'une unité électronique d'analyse, comparés avec un signal de référence, et qu'à la sortie de l'unité électronique d'analyse est présent un signal classant le document pour la suite du traitement.

15. Procédé selon la revendication 14, **caractérisé en ce qu'**un document doté de couches de sécurité à effet diffringent est contrôlé dans au moins deux directions de contrôle différentes.

16. Procédé selon la revendication 14, **caractérisé en ce qu'**au moyen de l'unité électronique d'analyse, le signal de classification est combiné logiquement avec un signal d'authenticité d'une marque d'authenticité insérable supplémentaire après son contrôle au moyen d'un capteur supplémentaire et qu'à la sortie de l'unité électronique d'analyse est présent un signal de combinaison classant le document pour la suite du traitement.
